# EUROPÄISCHE PATENTSCHRIFT

(11) **EP 0 995 615 B1**
(45) Veröffentlichungstag und Bekanntmachung des Hinweises auf die Patenterteilung: **21.01.2004**
(21) Anmeldenummer: 99710009.4
(22) Anmeldetag: 21.09.1999
(51) Int. Cl.: B43K 5/18

(54) **Handschreib- oder Auftraggerät**
Manual writing or dispensing device
Instrument manuel pour écrire ou pour applicateur

(30) Priorität: 20.10.1998 DE 29819071 U
(43) Veröffentlichungstag der Anmeldung: 26.04.2000
(73) Patentinhaber: Berol Corporation, Freeport, IL 61032 (US)
(72) Erfinder: Anderka, Gerold, 25474 Bönningstedt (DE)
(74) Vertreter: Winkler, Andreas, Dr.

(56) Entgegenhaltungen:
- EP-A- 0 476 492
- WO-A-95/16577
- DE-A- 4 313 180

## Beschreibung

Die Erfindung bezieht sich auf ein Handschreib- oder -auftraggerät gemäß Oberbegriff des Anspruchs 1.

Bei einem bekannten Gerät dieser Art (DE-PS 43 13 180) ist die Kammer für Schreibflüssigkeit durch eine Blase aus flexiblem, unelastischem Material gebildet, deren Innenraum einerseits über die Ventileinrichtung mit dem Vorratsraum für freie Schreibflüssigkeit und andererseits über einen Rohrstutzen mit dem hinteren Ende der Schreibspitze verbunden ist. Dieser Aufbau hat u.a. die Vorteile, daß einerseits die Kammer keine Luft enthält, die sich bei rascher Temperaturerhöhung stark ausdehnen und im Bereich der Schreibspitze einen Überdruck erzeugen kann, der zum Tropfen des Gerätes führen würde, und daß andererseits auf der Schreibspitze lediglich der statische Druck der Schreibflüssigkeit in der Kammer lastet. Die im normalerweise deutlich größer ausgebildeten Vorratsraum vorhandene Schreibflüssigkeit wirkt wegen der während des überwiegenden Teils des Gebrauchs sperrenden Ventilanordnung nicht mit ihrem statischen Druck auf die Schreibspitze. Dadurch kann der Vorratsraum großes Schreibflüssigkeitsvolumen enthalten.

Das bekannte Handschreib- oder -auftraggerät hat jedoch eine verhältnismäßig große Baulänge, da die die Kammer bildende Blase in axialer Richtung des Gehäuses zwischen Ventileinrichtung und hinterem Ende der Schreibspitze angeordnet sein muß. Darüber hinaus besteht wegen dieser Anordnung die Gefahr, daß die mit Schreibflüssigkeit gefüllte Blase infolge heftiger Bewegungen des Gerätes seitliche Auslenkbewegungen ausführt, so daß es zu einer entsprechenden Verlagerung des Kontaktarmes des Stromkreises für die Ventileinrichtung kommen und dieser Stromkreis geschlossen werden kann. Es erfolgt dann ein kurzzeitiges Öffnen der Ventileinrichtung, obwohl die Kammer im gefüllten Zustand ist, und als Folge davon steht zusätzlich zu dem statischen Druck der Schreibflüssigkeit in der Kammer der gesamte statische Druck der Schreibflüssigkeit im Vorratsraum am hinteren Ende der Schreibspitze an.

Es ist Aufgabe der Erfindung, ein Handschreib- oder -auftraggerät so auszubilden, daß bei möglichst geringer Baulänge die Gefahr eines unbeabsichtigten Öffnens der Ventileinrichtung verringert ist.

Zur Lösung dieser Aufgabe wird ein Handschreib- oder -auftraggerät gemäß Oberbegriff des Anspruchs 1 erfindungsgemäß derart ausgestaltet, daß der Innenraum der Blase ausschließlich mit der Umgebungsluft in Verbindung steht. Diese Verbindung zwischen Innenraum der Blase und Umgebungsluft wird vorzugsweise durch einen Kanal gebildet, der aus dem flexiblen Material der Blase besteht.

Bei dem erfindungsgemäßen Handschreib- oder -auftraggerät wird somit der Innenraum der Kammer für Schreibflüssigkeit nicht, wie bei dem vorbekannten Gerät, durch den Innenraum der Blase aus flexiblem, unelastischem Material gebildet, sondern der Innenraum der vorgesehenen Blase ist mit der Umgebungsluft verbunden und bildet nur einen Teilbereich der Außenwand der Kammer für Schreibflüssigkeit. Auf diese Weise besteht eine größere Freiheit in Ausbildung und Anordnung der Kammer innerhalb des halterschaftförmigen Gehäuses, und die Blase kann beispielsweise seitlich neben dem unteren Abschnitt der Vorratskammer im Gehäuse angeordnet werden, so daß sich die Kammer mit einem Teilbereich seitlich vom vorderen Bereich des Vorratsraums und mit einem anderen Teilbereich im Bereich des hinteren Endes der Schreibspitze befindet. Da darüber hinaus der Innenraum der Blase nicht mehr mit Schreibflüssigkeit gefüllt und somit ihr Gewicht gering ist, ist auch die Gefahr deutlich verringert, daß heftige Bewegungen des Handschreib- oder -auftraggerätes zu einer die Ventileinrichtung betätigenden Verlagerung der Blase führen.

In einer Ausgestaltung kann ein Wandbereich der Blase auf einen im Inneren der Kammer angeordneten Hebelarm zur Betätigung der Ventileinrichtung wirken. Hierbei kann es sich um einen Arm eines L-förmigen, zweiarmigen Hebels handeln, auf den eine Federkraft in Schließrichtung der Ventileinrichtung wirkt. Die Federkraft regelt den Flüssigkeitsdruck an der Schreibspitze und kann entsprechend dem Kapillarverhalten der Schreibspitze eingestellt werden.

Die Erfindung wird im folgenden anhand der ein Ausführungsbeispiel zeigenden Figuren näher erläutert.
- Figur 1: zeigt in einer Ansicht ein Handschreib- oder -auftraggerät im wesentlichen im Maßstab 1 : 1.
- Figur 2: zeigt einen Schnitt durch das Gerät gemäß Figur 1.
- Figur 3: zeigt im Schnitt das Gerät aus den Figuren 1 und 2 ohne Gehäuse und ohne Vorratskammer mit der Ventileinrichtung in geschlossenem Zustand.
- Figur 4: zeigt einen Schnitt entlang der Linie IV-IV aus Figur 3.
- Figur 5: zeigt den Teil des Gerätes gemäß Figur 3 mit geöffneter Ventileinrichtung.
- Figur 6: zeigt einen Schnitt entlang der Linie VI-VI aus Figur 5.

Das dargestellte Handschreib- oder -auftraggerät hat ein halterschaftförmiges Gehäuse 1, in dessen vorderes Ende eine Baueinheit aus Einsatzelement 3 und Kammerteil 5 eingesetzt und beispielsweise durch Klebung befestigt ist. Das Kammerteil 5 ist im Schnitt etwa L-förmig und bildet zusammen mit dem Einsatzelement 3 den größten Teil der Wandung der Kammer für freie Schreibflüssigkeit, die einen Bereich 6 und einen Bereich 7 aufweist. In das Einsatzelement 3 ist von vorn mittig die Schreibspitze, im vorliegenden Fall ein poröser Schreibdocht 4, eingesetzt, deren hinteres Ende in Verbindung mit dem Bereich 6 der Kammer für freie Schreibflüssigkeit steht. Der Bereich 7 der Kammer erstreckt sich vom Bereich 6 im achsparallel verlaufenden Schenkel des Kammerteils 5 nach hinten.

In der dem hinteren Ende der Schreibspitze 4 gegenüberliegenden, die hintere Wand des Bereichs 6 der Kammer bildenden Wand des Kammerteils 5 sitzt ein Rohrstutzen 16, der nach hinten über diese Wand hinausragt. Dieser vorstehende Abschnitt des Rohrstutzens 16 durchstößt, wie in Figur 2 angedeutet, die Wandung eines aus einer Schlauchfolie bestehenden, freie Schreibflüssigkeit enthaltenden Vorratsraum 2. Die Außenseite der Schlauchfolie steht über eine im Gehäuse 1 vorgesehene Belüftungsöffnung in Verbindung mit der Umgebungsluft, ist jedoch im übrigen gegenüber dieser abgedichtet. Es sei erwähnt, daß beispielsweise auch die anderen, in der DE-PS 43 13 180 gezeigten Formen von Vorratsräumen sowie auch ein Vorratsraum geeignet ist, der am hinteren eine die Abdichtung gegen Flüssigkeitsaustritt bildende Labyrinth-Dichtung aufweist.

Das vordere Ende des Rohrstutzens 16 wird, wie in Figur 3 dargestellt, durch eine Ventilplatte 15 dichtend verschlossen, die auf einem Arm 13 eines zweiarmigen Hebels sitzt, der in der Kammer 6, 7 angeordnet und um eine Achse 14 schwenkbar ist. Dieser Hebel wird durch eine Feder 17, die am freien Ende seines anderen Arms 12 angreift, in Richtung auf die Schließstellung der Ventileinrichtung belastet, d.h. die Feder 17 drückt normalerweise die Ventilplatte 15 dichtend gegen das untere Ende des Rohrstutzens 16.

In dem Bereich 7 der Kammer 6, 7 für freie Schreibflüssigkeit befindet sich eine Blase 8 aus flexiblem, nicht-elastischem Material, deren Innenraum 9 über einen Kanal 10 und eine Belüftungsöffnung 11 mit der Umgebungsluft in Verbindung steht. Der Kanal 10 wird durch Fortsetzung des Blasenmaterials nach vorn gebildet, und die Außenfläche der Wandung des Kanals 10 ist im vorderen Bereich mit einer Durchgangsöffnung im Einsatzelement 3 verklebt, so daß diese Durchtrittsöffnung einerseits gegenüber der Kammer 6, 7 abgedichtet und andererseits mit der Umgebungsluft verbunden ist.

Wie zu erkennen ist, befindet sich die Blase 8 zwischen der Außenwand des Kammerteils 5 und der Außenseite des Arms 12 des zweiarmigen Hebels, und sie ist im übrigen von der Schreibflüssigkeit in der Kammer 6, 7 umgeben.

Befindet sich die Kammer 6, 7 in einem ausreichend gefüllten Zustand, so ist der Rohrstutzen 16 dichtend verschlossen und die Blase 8 im wesentlichen "zusammengedrückt". Dieser Zustand ist in Figur 3 dargestellt.

Nimmt der Flüssigkeitsstand in der Kammer 6, 7 ab, so entsteht in ihr ein Unterdruck, der dadurch ausgeglichen wird, daß sich die Blase 8, deren Innenraum 9 in Verbindung mit der Umgebungsluft steht, ausdehnt. Bei dieser Ausdehnung stützt sie sich an der Außenwand des Kammerteils 5 ab und verformt sich in Richtung auf den Hebelarm 12, der auf diese Weise gegen den Druck der Feder 17 verlagert wird. Die sich dadurch ergebende Verschwenkung des zweiarmigen Hebels im Uhrzeigersinn um die Schwenkachse 14 führt schließlich, wie in Figur 5 dargestellt, zum Öffnen des Rohrstutzens 16, so daß Schreibf lüssigkeit aus dem Vorratsraum 2 in die Kammer 6, 7 nachfließt. Durch den zunehmenden Füllstand in der Kammer wird die Blase 8 zusammengedrückt, und schließlich kehrt der zweiarmige Hebel in die Stellung gemäß Figur 3 zurück, in der die auf seinem Arm 13 befestigte Ventilplatte 15 den Rohrstutzen 16 wieder dichtend verschließt.

## Patentansprüche

1. Handschreib- oder -auftraggerät
- mit einem halterschaftförmigen Gehäuse (1),
- mit einer am vorderen Ende vorgesehenen, in Berührung mit einer Schreiboder Zeichenunterlage bringbaren Schreibspitze (4),
- mit einer im Gehäuse (1) angeordneten Kammer (6, 7) für freie Schreibflüssigkeit, die mindestens eine Wand in Form einer Blase (8) aus flexiblem, unelastischem Material aufweist und mit dem hinteren Ende der Schreibspitze (4) in Verbindung steht,
- mit einem im Gehäuse (1) angeordneten Vorratsraum (2) für freie Schreibflüssigkeit, der gegenüber der Umgebungsluft flüssigkeitsdicht verschlossen ist, während die in ihm enthaltene Schreibflüssigkeit unter der Wirkung des Umgebungsdruckes steht, und
- mit einer Ventileinrichtung (15) zwischen der Kammer (6, 7) und dem, abgesehen von seinen Verbindungen zu Schreibspitze (4) und Ventileinrichtung (15) geschlossenen Vorratsraum (2), die bei Erreichen eines unteren Füllstandes in der Kammer (6, 7) mittels der Wand der Blase (8) geöffnet und beim Erreichen eines oberen Füllstandes in der Kammer (6, 7) geschlossen wird,
**dadurch gekennzeichnet,**
**daß** der Innenraum (9) der Blase (8) ausschließlich mit der Umgebungsluft in Verbindung steht.

2. Handschreib- oder -außraggerät nach Anspruch 1, **dadurch gekennzeichnet, daß** die Verbindung zwischen Innenraum (9) der Blase (8) und Umgebungsluft durch einen Kanal (10) gebildet ist, dessen Wandung aus dem flexiblen Material der Blase (8) besteht.

3. Handschreib- oder -auftraggerät nach Anspruch 1 oder 2, **dadurch gekennzeichnet, daß** die Blase (8) im Gehäuse (1) seitlich bezüglich eines vorderen Abschnittes des Vorratsraumes (2) angeordnet und ihr Kanal (10) am vorderen Ende des Gehäuses (1) mit der Umgebungsluft in Verbindung steht.

4. Handschreib- oder -auftraggerät nach einem der Ansprüche 1 bis 3, **dadurch gekennzeichnet, daß** ein Wandbereich der Blase (8) auf einen im Inneren der Kammer (6, 7) angeordneten Hebelarm (12) zum Betätigen der Ventileinrichtung (15) wirkt.

5. Handschreib- oder -auftraggerät nach Anspruch 4, **dadurch gekennzeichnet, daß** der den Hebelarm (12) aufweisende Hebel L-förmig ist und auf ihn eine Federkraft in Schließrichtung der Ventileinrichtung (15) wirkt.

## Claims

1. Manual writing or dispensing device
- with a housing (1) shaped like a pen-holder,
- with a writing tip (4) provided at the front end, which can be brought into contact with a writing or drawing surface,
- with a chamber (6,7), arranged in the housing (1) for the free-flowing writing fluid, wherein at least one wall of the chamber is in the form of a bladder (8) made from flexible, non-resilient material, and wherein the chamber (6,7) is in contact with the rear end of the writing tip (4),
- with a storage container (2), disposed in the housing (1) for the free-flowing writing fluid, which is sealed in a fluid-tight manner relative to the ambient air, while the writing fluid contained therein is subject to the effect of ambient pressure, and
- with a valve device (15), which is disposed between the chamber (6,7) and the storage container (2), the storage container (2) being sealed apart from its connections with the writing tip (4) and the valve device (15), and which is opened by means of the wall of the bladder (8) whenever a lower filling level in the chamber (6,7) is reached, and closed whenever an upper filling level in the chamber (6,7) is reached,
**characterised in that**
the interior space of the bladder (8) is in contact exclusively with the ambient air.

2. Manual writing or dispensing device according to claim 1, **characterised in that** the connection between the interior space (9) of the bladder (8) and the ambient air is formed by a channel (10), the wall of which consists of the flexible material of the bladder (8).

3. Manual writing or dispensing device according to claim 1 or 2, **characterised in that** the bladder (8) is arranged in the housing (1) at the side of a front portion of the storage container (2) and that its channel (10) is in contact with the ambient air at the front end of the housing (1).

4. Manual writing or dispensing device according to any one of claims 1 to 3, **characterised in that** a wall region of the bladder (8) acts on a lever arm (12) arranged in the interior of the chamber (6, 7) to activate the valve device (15).

5. Manual writing or dispensing device according to claim 4, **characterised in that** the lever, which provides the lever arm (12), is L-shaped and that the lever is subjected to a spring force in the direction of closing of the valve device (15).

## Revendications

1. Instrument manuel d'écriture ou d'application, comportant
- un boîtier (1) en forme de tige de maintien,
- une pointe d'écriture (4) prévue à l'extrémité avant et susceptible d'être amenée en contact avec un support d'écriture ou de dessin,
- une chambre (6, 7) agencée dans le boîtier (1) et destinée au liquide libre d'écriture, qui comprend au moins une paroi sous la forme d'une bulle (8) en matériau flexible non élastique et qui est en liaison avec l'extrémité arrière de la pointe d'écriture (4),
- un réservoir (2) agencé dans le boîtier (1) et destiné au liquide libre d'écriture, qui est refermé de façon étanche aux liquides par rapport à l'air environnant, tandis que le liquide d'écriture contenu dans celui-ci est soumis à l'effet de la pression environnante, et
- un dispositif formant valve (15) entre la chambre (6, 7) et le réservoir (2) qui est refermé mis à part ses liaisons avec la pointe d'écriture (4) et avec le dispositif formant valve (15), et qui est ouvert au moyen de la paroi de la bulle (8) lorsqu'un niveau de remplissage inférieur dans la chambre (6, 7) est atteint et qui est fermé lorsqu'un niveau de remplissage supérieur dans la chambre (6, 7) est atteint,
**caractérisé en ce que**
le volume intérieur (9) de la bulle (8) est en liaison exclusivement avec l'air environnant.

2. Instrument manuel d'écriture ou d'application selon la revendication 1, **caractérisé en ce que** la liaison entre le volume intérieur (9) de la bulle (8) et l'air environnant est formée par un canal (10) dont la paroi est constituée du matériau flexible de la bulle (8).

3. Instrument manuel d'écriture ou d'application selon l'une ou l'autre des revendications 1 et 2, **caractérisé en ce que** la bulle (8) dans le boîtier (1) est agencée latéralement par rapport à un tronçon avant du réservoir (2) et son canal (10) est en liaison avec l'air environnant à l'extrémité avant du boîtier (1).

4. Instrument manuel d'écriture ou d'application selon l'une des revendications 1 à 3, **caractérisé en ce qu'**une zone de paroi de la bulle (8) agit sur un bras de levier (12) agencé à l'intérieur de la chambre (6, 7) et destiné à actionner le dispositif formant valve (15).

5. Instrument manuel d'écriture ou d'application selon la revendication 4, **caractérisé en ce que** le levier comprenant le bras de levier (12) est en forme de L, et **en ce qu'**une force élastique agit sur celui-ci en direction de fermeture du dispositif formant valve (15).
